# EUROPÄISCHE PATENTANMELDUNG

(11) **EP 2 562 322 A2**
(43) Veröffentlichungstag der Anmeldung: **27.02.2013**
(21) Anmeldenummer: 12181006.3
(22) Anmeldetag: 20.08.2012
(51) Int. Cl.: E04B 2/06

(54) **Wandsystem**

(30) Priorität: 20.08.2011 DE 202011104823 U
(71) Anmelder: B&R Entwicklungs- und Konstruktions GmbH, 35606 Solms Niederbiel (DE)
(72) Erfinder: Bunnemann, Martin, 65599 Dornburg (DE)
(74) Vertreter: Stamer, Jan

(57) **Zusammenfassung**

Wandsystem bestehend aus quaderförmigen Formsteinen mit nach außen gewölbten elastisch verformbaren Setzflächen, wobei in mindestens eine der Sichtflächen Klippbefestigungselemente eingesetzt sind und Klippelemente zum verspannbaren Verbinden aneinander gesetzter Formsteine mit den Klippbefestigungselementen.

## Beschreibung

Die Erfindung betrifft ein Wandsystem, das aus Formsteinen aufgebaut ist. Wandsysteme dieser Art sind vielfältig bekannt.

Die Wandsysteme bestehen z.B. aus Backsteinen, die mit Mörtel miteinander verbunden werden. Der Mörtel muss feucht angemischt und verarbeitet werden, so dass beträchtliche Trockenzeiten zur Festigung berücksichtigt werden müssen. Die Schalldämmung der Wandsysteme ist gut, ihre Wärmedämmung entspricht im Allgemeinen nicht den aktuellen energiepolitischen Anforderungen.

Es sind auch Wandsysteme aus Planblock-Gasbetonsteinen bekannt, die miteinander verklebt werden. Aufgrund der dünnen Klebeschichten und der Lufteinschlüsse in den Poren des Gasbetonmaterials ergeben sich wesentlich verbesserte Wärmedämmwerte, die Schalldämmung leidet jedoch dadurch.

Andere Wandsysteme werden als flächige Holz-Ständerkonstruktionen ausgeführt, die zur Verbesserung des Raumklimas mit diffusionsoffenen Spanplatten, Gipskartonplatten oder Zementfaserplatten verplankt und mit einem teilweise verpressten Isoliermaterial gefüllt sind. Als Isoliermaterial haben sich insbesondere auch Naturstoffe bewährt. Die Wandsysteme werden als geschlossene Wand an die Raumform angepasst und sind nicht individuell veränderbar.

Im Fachwerkbau ist es von alters her bekannt, die Gefache mit einem Lehm-Stroh-Gemisch auszufüllen und die Wände mit einem solchen Gemisch zu verputzen. Das Stroh als Füllmaterial weist dabei sehr gute Eigenschaften hinsichtlich des Raumklimas, der Wärmedämmung und der Schalldämmung auf und kommt ökologischen Anforderungen zur Verwendung nachwachsender Baustoffen entgegen.

Der Erfindung lag daher die Aufgabe zugrunde, den Naturstoff Stroh und andere Naturstoffe mit gleichwertigen Eigenschaften als Vollmaterial für den Aufbau von Wandsystemen nutzbar zu machen, die ohne Kleber oder Mörtel und weitgehend ohne den Einsatz von Werkzeugen in beliebiger Raumform erstellt und verändert werden können.

Diese Aufgabe wird erfindungsgemäß durch ein Wandsystem mit den Merkmalen des Anspruchs 1 gelöst. Vorteilhafte Weiterbildungen ergeben sich auch den Merkmalen der Unteransprüche.

Grundbestandteil des Wandsystems ist ein quaderförmiger Formstein mit nach außen gewölbten, elastisch verformbaren Setzflächen und im Wesentlichen ebenen vorderen und hinteren Sichtflächen, wobei in mindestens eine der Sichtflächen Klippbefestigungselemente eingesetzt sind. Die Formsteine werden über die Klippbefestigungselemente durch separate Klippelemente miteinander verbunden. Die Klippelemente sind so gestaltet, dass eine verspannte Verbindung der Formsteine an den Setzflächen entsteht, wobei die nach außen gewölbten Setzflächen zu nahezu ebenen Flächen zusammengepresst werden. Das Wandsystem wird also vollständig trocken aufgebaut, wobei keine waagerechten und senkrechten Verbindungsfugen aus einem weiteren Material verwendet werden. Die Klippelemente sind weiterhin so gestaltet, dass sie ohne weitere Werkzeuge in die Klippbefestigungselemente eingesetzt werden können.

Die Formsteine weisen vorzugsweise eine diffusionsoffene Hülle aus Papier oder einem Textilgewebe auf, in die ein verpresstes Isoliermaterial eingefügt ist. Als Isoliermaterialien werden insbesondere Stroh, gerupfte Wolle, Hanffasern oder ein Cellulose-Flockenmaterial verwendet. In Fasern vorliegendes Isoliermaterial kann manuell oder maschinell in die Hülle gestopft werden. Gehäckseltes Stroh oder als Flocken-Material vorliegendes Isoliermaterial kann vorzugsweise unter Druck in die Hülle eingeblasen werden. Zum Befüllen der Hülle kann diese zwischen parallelen Seitenplatten gehalten werden, die die gewünschte Dicke der Formsteine definieren. In die Platten können Drucksensoren eingesetzt sein, die die gewünschte Fülldichte anzeigen, bei der sich die Setzflächen der Hülle ohne Zerstörung aufbauschen können. Durch das Verpressen des Isoliermaterials in der Hülle erhält der Formstein insgesamt eine Formstabilität, die eine Bearbeitung der äußeren Dimensionierung des Formsteines erlaubt, ohne dass das Isoliermaterial auseinander fällt. Die Dichte des Strohs beträgt dabei insbesondere 0,05 - 0,15 g/cm³. Die Dimensionierung der Formsteinquader kann an die Maße üblicher Mauersteine angepasst werden, wobei der Wegfall von Fugen im Rastermaß zu berücksichtigen ist. Die Oberfläche der Hülle kann farbig oder figürlich gestaltet werden, so dass eine weitere Oberflächenbearbeitung entfallen kann.

Die im wesentlichen ebenen vorderen und hinteren Sichtflächen der Formsteine werden vorzugsweise dadurch erreicht, dass die Hülle durch ein formstabiles Gitterelement in diesen Flächen verstärkt wird, das gleichzeitig als Klippbefestigungselement dient, wobei die Klippelemente zum Einklemmen in die Gitterstege ausgebildet sind. Die Gitterelemente können aus Holz, Metall oder Kunststoff, insbesondere einem recycelten Kunststoff bestehen.

Zur Erhöhung der Formstabilität der Formsteine und Steifigkeit des Wandsystems können die Gitterelemente durch die Hülle hindurch über Abstandshalter miteinander verbunden sein. Die Abstandshalter sind vorzugsweise stabförmig zwischen Kreuzungspunkten der Gitterelemente eingesetzt. Die Abstandshalter sind durch ihre Form und ihr Material so gestaltet. Dass eine möglichst geringe Wärmebrücke zwischen den beiden Sichtflächen des Formsteines entsteht.

Die Klippelemente werden vorzugsweise als rechteckige Plattenelemente mit zwei senkrecht zu einer der längeren Rechteckseiten eingefügten Schlitzen ausgebildet, wobei einander benachbarte Ränder der Schlitze an den Abstand benachbarter Klippbefestigungselemente an miteinander zu verbindenden Formsteinen im verspannten Zustand angepasst sind. Die Breite der Schlitze im Fußbereich ist an den Durchmesser der Klippbefestigungselemente angepasst und die äußeren Ränder der Schlitze sind keilförmig zum Fußbereich zulaufend ausgebildet. Die Klippelemente können z.B. senkrecht auf benachbarte Gitterelemente an den zu verbindenden Formsteinen aufgesetzt und in diese mit den keilförmigen Schlitzen bis zu ihrem Fußbereich eingedrückt werden. Dabei verpressen sie die zu verbindenden Formsteine an den Setzflächen.

Fluchtend zu den Rändern im Fußbereich sind auf die Ebene der Plattenelemente zueinander beabstandete Klippstege zur Aufnahme der Klippbefestigungselemente aufgesetzt. Durch geeignetes Umkippen der Klippelemente in eine Stellung parallel zu der Sichtfläche können dann die Klippstege auf die Gitterelemente im verpressten Zustand aufgedrückt werden, wobei sich die Schlitze aus dem Eingriff mit den Gitterelementen zunehmend lösen bis der endgültige Zusammenhalt der Formsteine über die Klippstege erfolgt. Die Plattenelemente liegen dann auf der Sichtfläche.

Aufgrund der elastischen Befüllung der Formsteine ist es möglich, z.B. hinter die Gitterelemente oder die Klippelemente elektrische Leitungen oder Rohre einzuziehen, die auf der Hülle liegen und teilweise in diese eingedrückt werden.

Alternativ ist es z.B. auch möglich, die Enden der stabförmigen Abstandshalter zwischen den Gitterelementen in den Kreuzungspunkten aus der Ebene der Sichtfläche vorstehend zu befestigen. In diesem Fall können die keilförmigen Schlitze in den Klippelementen parallel zur Ebene der Sichtfläche von der Seite her auf die vorstehenden Enden der Abstandshalter bis zu ihrem Fußbereich aufgeschoben werden. Auf die zusätzlichen Klippstege kann dann verzichtet werden. Die Enden der Abstandshalter werden zweckmäßigerweise leicht konisch ausgeführt, um ein Abspringen der aufgeschobenen Klippelemente zu verhindern.

Während im erstgenannten Fall die Klippelemente beliebig auf den Gitterstegen der Gitterelemente verschoben werden können, ist die Anbringung der Klippelemente bei der alternativen Ausbildung an das Rastermaß der Abstandshalter gebunden. Der gegenseitige Setzversatz der Formsteine ist dadurch eingeschränkt.

In einer anderen Ausführungsform des Wandsystems können die Sichtflächen der Formsteine mit formstabilen ebenen Verstärkungsplatten mit einer in der Nähe des Randes umlaufenden regelmäßigen Lochung als Klippbefestigungselement versehen sein, wobei die Klippelemente als ebene Plattenelemente mit an zwei gegenüber liegenden Seitenkanten symmetrisch zueinander senkrecht abgewinkelten keil- oder konusförmigen Füßen ausgebildet sind, deren Breite im Bereich am Plattenelement an den Durchmesser der Lochung und deren Abstand an den Abstand der Lochung in den Verstärkungsplatten angepasst ist und wobei die Keil- oder Konusrichtungen der Füße zur Abwinkelkante hin aufeinander zulaufen. Der Abstand der Lochung in den Verstärkungsplatten ist an den gewünschten Setzversatz zwischen aufeinander liegenden Formsteinen anzupassen.

Die Verstärkungsplatten können durch in die Hülle eingesetzte Querplatten miteinander verwindungssteif verbunden sein. Dazu können die Querplatten an ihren zu den Verstärkungsplatten weisenden Seiten mit Noppen versehen sein, die durch die Hülle hindurch in geeignete Löcher in den Verstärkungsplatten eingedrückt werden können. Die Verstärkungsplatten und die Querplatten bestehen vorzugsweise aus Presspappe, Pressfasern, Sperrholz oder Kunststoff. Die Querplatten können vorzugsweise als Rahmenelemente ausgestaltet sein, um eine ungehinderte Längsbefüllung der Hülle zu gewährleisten.

Die Verstärkungsplatten können mit Vorteil so mit der Hülle verbunden sein, dass ein erster an die Diagonale einer Sichtfläche angrenzender Hüllenteil der Setzfläche gegenüber den Verstärkungsplatten vorsteht und ein zweiter an die Diagonale angrenzender Hüllenteil der Setzfläche innerhalb des durch die Verstärkungsplatten gebildeten Raumes liegt. Das hat den Vorzug, dass sich die Setzflächen der Formsteine beim Zusammenfügen zweier Formsteine gegenseitig zentrieren. Die Klippelemente werden mit den Füßen in einander zugeordnete Lochpaare in den Verstärkungsplatten eingedrückt. Dabei ist darauf zu achten, dass die Keilformen an den Füßen so ausgerichtet sind, dass beim Eindrücken die Verstärkungsplatten aufeinander zu gezogen werden. Nach dem Eindrücken der Klippelemente stehen die Verstärkungsplatten formschlüssig aufeinander, so dass sich eine insgesamt ebene Wandfläche ergibt. Die Klippelemente können als dünnes Metall- oder Kunststoff-Element ausgebildet sein, das flach auf der Wandfläche aufliegt. Um einen Raum zum Einziehen von elektrischen Leitungen zu schaffen, können die aufeinander liegenden Kanten der Verstärkungsplatten nach innen abgeschrägt sein.

Das aus den Verstärkungsplatten und Querplatten bestehende Element des Wandsystems kann zunächst auch ohne eine eingefügte Hülle gefertigt werden und mittels der Klippelemente mit anderen Elementen zusammengefügt werden. Dabei ist es vorteilhaft, wenn die am Rand der Verstärkungsplatten eingesetzten Querplatten jeweils an einem Rand der Verstärkungsplatte geringfügig nach außen überstehen und am gegenüberliegenden Rand in gleichem Ausmaß nach innen versetzt angeordnet sind. Beim Aufeinandersetzen der Elemente übernehmen die Querplatten dann die Funktion der gegenseitigen Zentrierung der Elemente.

Das neue Wandsystem ist insbesondere für den Innenausbau als Zwischenwand oder als zusätzliche Vorsetz-Dämmung an Außenwänden geeignet. Zum Einbau können in die Klippbefestigungselemente geeignete Montagewinkel eingesetzt und mit den vorhandenen Wandelementen verschraubt werden.

## Patentansprüche

1. Wandsystem bestehend aus
a) quaderförmigen Formsteinen mit nach außen gewölbten elastisch verformbaren Setzflächen, wobei in mindestens eine der Sichtflächen Klippbefestigungselemente eingesetzt sind, und
b) Klippelementen zum verspannbaren Verbinden aneinander gesetzter Formsteine mit den Klippbefestigungselementen.

2. Wandsystem nach Anspruch 1, **dadurch gekennzeichnet, dass** die Formsteine eine diffusionsoffene Hülle aus Papier oder einem Textilgewebe aufweisen, in die ein verpreßtes Isoliermaterial eingefügt ist.

3. Wandsystem nach Anspruch 2, **dadurch gekennzeichnet, dass** als Isoliermaterial Stroh, gerupfte Wolle, Hanffasern oder ein Cellulose-Flockenmaterial vorgesehen ist.

4. Wandsystem nach Anspruch 2, **dadurch gekennzeichnet, dass** die Hülle an der vorderen und hinteren Sichtfläche durch ein formstabiles ebenes Gitterelement als Klippbefestigungselement verstärkt ist, wobei die Klippelemente zum Einklemmen in die Gitterstege ausgebildet sind.

5. Wandsystem nach Anspruch 4, **dadurch gekennzeichnet, dass** die Gitterelemente durch die Hülle hindurch über Abstandshalter miteinander verbunden sind.

6. Wandsystem nach Anspruch 5, **dadurch gekennzeichnet, dass** die Abstandshalter stabförmig zwischen Kreuzungspunkte der Gitterelemente eingesetzt sind.

7. Wandsystem nach einem der vorhergehenden Ansprüche ,
**dadurch gekennzeichnet, dass** die Klippelemente als rechteckige Plattenelemente mit zwei senkrecht zu einer der längeren Rechteckseiten eingefügten Schlitzen ausgebildet sind, wobei
a) einander benachbarten Ränder der Schlitze an den Abstand benachbarter Klippbefestigungselemente an miteinander zu verbindenden Formsteinen im verspannten Zustand,
b) die Breite der Schlitze im Fußbereich an den Durchmesser der Klippbefestigungselemente,
c) die äußeren Ränder der Schlitze keilförmig zum Fußbereich zulaufend ausgebildet sind und
d) fluchtend zu den Rändern im Fußbereich auf die Ebene der Plattenelemente zueinander beabstandete Klippstege zur Aufnahme der Klippbefestigungselemente aufgesetzt sind.

8. Wandsystem nach einem der Ansprüche 1 bis 3, **dadurch gekennzeichnet, dass** die Sichtflächen der Formsteine mit formstabilen ebenen Verstärkungsplatten mit einer in der Nähe des Randes umlaufenden regelmäßigen Lochung als Klippbefestigungselement versehen sind, wobei die Klippelemente als ebene Plattenelemente mit an zwei gegenüber liegenden Seitenkanten symmetrisch zueinander senkrecht abgewinkelten keilförmigen Füßen ausgebildet sind, deren Breite im Bereich am Plattenelement an den Durchmesser der Lochung und deren Abstand an den Abstand der Lochung in den Verstärkungsplatten angepasst ist und wobei die Keilrichtungen der Füße zur Abwinkelkante hin aufeinander zulaufen.

9. Wandsystem nach Anspruch 8, **dadurch gekennzeichnet, dass** die Verstärkungsplatten durch in die Hülle eingesetzte Querplatten miteinander verwindungssteif verbunden sind.

10. Wandsystem nach Anspruch 9, **dadurch gekennzeichnet, dass** die Verstärkungsplatten und die Querplatten aus Presspappe, Pressfasern, Sperrholz oder Kunststoff bestehen.
